# EUROPÄISCHE PATENTSCHRIFT

(11) **EP 0 220 533 B1**
(45) Veröffentlichungstag und Bekanntmachung des Hinweises auf die Patenterteilung: **17.05.1989**
(21) Anmeldenummer: 86113645.5
(22) Anmeldetag: 02.10.1986
(51) Int. Cl.: B65D 1/26, B65D 23/08, B65D 81/38

(54) **Behälter zur Aufnahme von Lebensmitteln und Verfahren zu seiner Herstellung**
Container for foodstuffs and process for producing the same
Récipient pour produits alimentaires et son procédé de fabrication

(30) Priorität: 30.10.1985 DE 3538524
(43) Veröffentlichungstag der Anmeldung: 06.05.1987
(73) Patentinhaber: Rath, Franz Josef, D-58840 Plettenberg (DE)
(72) Erfinder: Rath, Franz Josef, D-58840 Plettenberg (DE)
(74) Vertreter: Peerbooms, Rudolf, Dipl.-Phys.

(56) Entgegenhaltungen:
- EP-A- 0 050 102
- GB-A- 1 183 454
- KUNSTSTOFFE, Band 71, Nr. 11, November 1981, Seiten 798-808, München; J. MÜLLER "Beflocken von Kunststoffen"
- PLASTVERARBEITER, Band 26, Nr. 5, 1975, Seiten 263-267, Speyer/Rhein; U. MAAG "Beflockungsgeräte und -maschinen für die verschiedenen Verwendungszwecke"

## Beschreibung

Die Erfindung betrifft einen schalen- oder becherförmigen Behälter zur Aufnahme von Lebensmitteln, welcher aus metallischem oder Kunststoff-Folienmaterial besteht sowie ein Verfahren zu seiner Herstellung.

Derartige Behälter zur Aufnahme von Lebensmitteln sind in den verschiedensten Ausführungsformen bekannt. Sie dienen beispielsweise als Getränkebecher oder als Aufnahmeschalen für fertig zubereitete Tellergerichte. Da derartige Behälter flüssigkeitsundurchlässig und chemisch beständig sein müssen, bestehen sie meist aus Aluminiumfolie oder speziellem, geschmacksneutralem Kunststoff-Folienmaterial. Nachteilig ist aber bei den bekannten Lebensmittel-Behältern, daß sie sich aufgrund ihrer glatten Außenflächen schlecht greifen lassen und daß sie nur in unzureichendem Maße wärmeisoliert sind. So lassen sich beispielsweise Behälter mit heißen Getränken anfangs kaum berühren, während das Getränk sehr schnell seine Temperatur verliert.

Es ist weiterhin bekannt, die verschiedensten Gegenstände mit einer Flockschicht zu versehen, um ein besseres Aussehen zu erreichen. Im Zusammenhang mit Lebensmittel-Behältern ist aber der Einsatz einer herkömmlichen Flockschicht nicht möglich, da sich aus dieser immer wieder kleinste Fasern ablösen und die Lebensmittel verunreinigen könnten. Aufgrund der Faserstruktur des Beflockungsmaterials bestünde hier eine hohe Krebsgefahr oder zumindest ein hohes Risiko von allergischen Erkrankungen oder dgl.

Der Erfindung liegt die Aufgabe zugrunde, einen gattungsgemäßen Behälter zur Aufnahme von Lebensmitteln zu schaffen, welcher gut greifbar und gut wärmeisoliert ist und dessen Gewicht nur geringfügig über dem Gewicht herkömmlicher Behälter liegt.

Diese Aufgabe ist erfindungsgemäß dadurch gelöst, daß der Behälter an seinen Außenflächen - ggfs. mit Ausnahme seines Schließrandes - mit Kunststoffasern beflockt ist, wobei sämtliche Fasern in der Kleberschicht verankert sind. Durch die Verankerung sämtlicher Fasern in der Kleberschicht ist eine Ablösung einzelner Teilchen aus der Beflockungsschicht vollständig ausgeschlossen, so daß der Behälter nunmehr ohne weiteres auch im Zusammenhang mit Lebensmitteln benutzbar ist. Die Verwendung von Kunststoffasern hoher Eigenfestigkeit ist von besonderer Bedeutung, weil sich von diesen - beispielsweise im Gegensatz zu Baumwollfasem -unter mechanischer Beanspruchung keine Partikel ablösen. Aufgrund der Beflockung wird ein sehr hoher Wärmeisolationseffekt erzielt, der auch das Berühren von Behältern mit nahezu kochendem Inhalt gestattet. Die im Behälter aufbewahrten Lebensmittel behalten lange ihre Temperatur, so daß sich der erfindungsgemäße Behälter in besonderer Weise für die Verteilung von fertig zubereiteten Tellergerichten eignet. Auch bei Tiefkühlkost sichertdie Beflockung eine gute Wärmedämmung. Durch die Beflockung wird schließlich der Behälter sehr griffig, so daß er beispielsweise nicht mehr aus der Hand gleiten kann. Das Gewicht des Behälters wird durch die Flockschicht nur geringfügig erhöht, so daß beispielsweise beim Einsatz in Großküchen eine größere Zahl von leeren Behältern noch bequem von einer einzelnen Person transportiert werden kann.

Gemäß der Erfindung kann die Faserlänge der Beflockungsschicht etwa zwischen 0,3 und 0,5 Millimetern liegen. Schon bei dieser Faserlänge wird bereits ein erstaunlicher Wärmeisolationseffekt erreicht, wobei gleichzeitig nur eine geringe Gewichtzunahme des Behälters zu verzeichnen ist. Bei dieser Faserlänge ist im übrigen bei einer reibenden oder schabenden Beanspruchung des Behälters kein Abbrechen der Fasern zu befürchten, was im Hinblick auf die Verwendung im Zusammenhang mit Lebensmitteln von besonderer Bedeutung ist.

Der Erfindung zufolge kann die Beflockung aus einer Mischung geschnittener und gemahlener Fasern bes tehen. Geschnittene Fasern sind infolge des elektrostatischen Beflockungsverfahrens überwiegend senkrecht zur Kleberschicht ausgerichtet, während gemahlene Fasern eine unregelmä- ßigere Struktur haben und häufig auf der Kleberschicht liegen. Durch die Mischung beider Fasersorten erhält die Beflockungsschicht eine filzartige Struktur mit einer sehr dichten Oberfläche, wodurch ein besonders hoher Wärmeisolationseffekt erzielt wird.

Die Erfindung bezieht sich schließlich auf ein Verfahren zur Herstellung eines erfindungsgemä-Ben Behälters, welches dadurch gekennzeichnet ist, daß beim Beflocken im Anschluß an die Aushärtung des Klebers die beflockten Flächen mit hockdruckbeaufschlagtem Wasser abgespritzt und danach getrocknet werden. Nach umfangreichen Versuchen hat sich das Abspritzen der beflockten Flächen mit hockdruckbeaufschlagtem Wasser als bislang einzig wirksame Methode erwiesen, lose bzw. nur leicht angeklebte Fasern aus der Beflockungsschicht vollständig zu lösen und zu entfernen. Nur bei dieser intensiven Form der Reinigung ist sichergestellt, daß sämtliche verbleibenden Fasern zuverlässig in der Kleberschicht verankert sind.

Der Erfindung zufolge können die beflockten Flächen mehrmals, und zwar in unterschiedlichen Richtungen, mit Wasser abgespritzt werden. Damit wird zuverlässig jeder Winkelraum innerhalb der Beflockungsschicht von dem hochdruckbeaufschlagten Wasser erreicht.

In weiterer Ausgestaltung der Erfindung können die beflockten Flächen bei nach unten gerichteter Flockschicht behandelt werden. Nach dem Herauslösen einzelner Partikel aus der Flockschicht werden diese mit dem nach unten abfließenden Wasser unmittelbar fortgespült und können nicht an anderen Stellen wieder an der Flockschicht anschwemmen.

Der Erfindung zufolge kann dem Wasser ein Oberflächenentspannungsmittel zugesetzt werden. Damit wird eine besonders hohe Eindringtiefe der Hochdruck-Wasserstrahlen erreicht und werden aufgrund ihrer elektrostatischen Aufladung quasi verklebte Faserpartikel besser ausgelöst.

In weiterer Verbesserung der Erfindung kann mit Wassertemperaturen zwischen 60_{°}C und 100_{°}C gearbeitet werden und/oder können die beflockten Flächen mit Wasserdampfbestrahlung vorbehandelt werden. Durch die Warmbehandlung bzw. Wasserdampfbestrahlung beginnen die einzelnen Fasern der Beflockungsschicht, ähnlich wie beim Heißdampfbügeln, zu arbeiten, wodurch sich nicht in der Kleberschicht verankerte Fasern lockern.

Der Erfindung zufolge kann die Beflockung und Restfaser-Reinigung am Folienmaterial oder an Zuschnitten des Folienmaterials vor Ausformung des Behälers durchgeführt werden. Durch die Behandlung des unverformten Materials ist sichergestellt, daß bei der Restfaser-Reinigung wirklich alle Bereiche der Beflockungsschicht erfaßt werden.

Gemäß der Erfindung können die beflockten Flächen konvex gebogen und im Biegungsbereich behandelt werden. Durch die konvexe Biegung ergibt sich eine Erweiterung und Öffnung der Beflockungsschicht, welche ein Herauslösen von losen Teilchen zusätzlich fördern.

Die Erfindung wird im folgenden anhand der Zeichnung näher erläutert. Es zeigen:
Fig. 1 einen schalenförmigen Behälter,
Fig. 2 einen becherförmigen Behälter,
Fig. 3 den becherförmigen Behälter gemäß einem Schnitt 111-111 in Fig. 2,
Fig. 4 die beflockte Wandung vor der Restfaser-Reinigung gemäß einem Ausschnitt IV in Fig. 3,
Fig. 5 die beflockte Wandung nach der Restfaser-Reinigung und
Fig. 6 die Restfaser-Reinigung eines beflockten Folienmaterials in einer schematischen Darstellung.
Fig. 1 zeigt einen schalenförmigen Behälter 1, welcher zur Aufnahme von fertig zubereiteten Tellergerichten dient. Er ist aus einer Aluminiumfolie 2 hergestellt, die an ihren Außenflächen mit einer Beflockungsschicht 3 versehen ist. Trotz der hohen Wärmeleitfähigkeit von Aluminium kann daher der Behälter 1 auch beim Transport von sehr heißen Gerichten ohne weiteres mit der Hand angefaßt werden.

Die Fig. 2 und 3 veranschaulichen den Aufbau eines Getränke-Behälters 4 mit einem Deckel 5. Der Behälter 4 besteht in seinem Grundaufbau aus einer becherförmig verformten Kunststoffolie 6, welche an ihren Außenflächen mit einer Beflockungsschicht 7 versehen ist. Lediglich der Schließrand 8 zur Halterung des Deckels 5 ist nicht beflockt. Die Beflockungsschicht 7 ist über eine Kleberschicht 9 an der Kunststoffolie 6 fest verankert. Wie insbesondere aus Fig. 5 hervorgeht, besteht die Beflockungsschicht 7 aus einer Mischung von geschnittenen Fasern 10, die senkrecht oder etwa senkrecht von der Kleberschicht 9 abstehen, und gemahlenen Fasern 11, die schräg auf der Kleberschicht 9 stehen oder auf dieser liegend angeordnet sind und die eine vergleichsweise unregelmäßige Struktur aufweisen.

Unmittelbar nach der elektrostatischen Beflockung ergibt sich eine Situation gemäß Fig.4, bei der zwischen den Fasern 10, 11, welche fest in der Kleberschicht 9 verankert sind, lose Faserteile 12 eingelagert sind. Diese losen Faserteile 12 werden durch hochdruckbeaufschlagtes Wasser vollständig entfernt.

Fig. 6 zeigt die verschiedenen Stationen der Restfaser-Reinigung der beflockten Flächen 13 einer Folie 14, aus welcher nach Abschluß der Behandlung Behälter zur Aufnahme von Lebensmitteln geformt werden. Der Doppelpfeil symbolisiert eine erste Station der Restfaser-Reinigung, bei der die beflockten Flächen mit einer Wasserdampfbestrahlung 15 vorbehandelt werden. Unmittelbar anschließend läuft die Folie 14 um eine Walze 16 herum, so daß die beflockten Flächen 13 eine konvexe Biegung erhalten. In dieser Zone werden die beflockten Flächen 13 aus verschiedenen Richtungen 17, 18 mit hochdruckbeaufschlagtem Wasser abgespritzt, wie es durch Pfeile angedeutet ist. Da die Abspritzung bei im wesentlichen nach unten gerichteter Flockschicht 13 erfolgt, kann das Wasser samt der gelösten Flockteilchen im Bereich 19 nach unten abfließen. Nach Durchlaufen der Abspritzstation werden die beflockten Flächen 13 mittels einer Heißluftanlage 20 getrocknet.

## Patentansprüche

1. Schalen- oder becherförmiger Behälter (4) zur Aufnahme von Lebensmitteln, bestehend aus metallischem oder Kunststoff-Folienmaterial (6), dadurch gekennzeichnet, daß der Behälter (4) an seinen Außenflächen - ggfs. mit Ausnahme seines Schließrandes (8) - mit Kunststoffasern (10, 11) beflockt ist, wobei sämtliche Fasern (10, 11) in der Kleberschicht (9) verankert sind.

2. Behälter nach Anspruch 1, dadurch gekennzeichnet, daß die Faserlänge der Beflockungsschicht (7) etwa zwischen 0,3 und 0,5 Millimetern liegt.

3. Behälter nach Anspruch 1 oder 2, dadurch gekennzeichnet, daß die Beflockungsschicht (7) aus einer Mischung geschnittener (10) und gemahlener (11) Fasern besteht.

4. Verfahren zur Herstellung eines Behälters nach Anspruch 1, dadurch gekennzeichnet, daß beim Beflocken im Anschluß an die Aushärtung des Klebers die beflockten Flächen (13) mit hochdruckbeaufschlagtem Wasser abgespritzt und danach getrocknet werden.

5. Verfahren nach Anspruch 4, dadurch gekennzeichnet, daß die beflockten Flächen (13) mehrmals, und zwar in unterschiedlichen Richtungen (17, 18) mit Wasser abgespritzt werden.

6. Verfahren nach Anspruch 4 oder 5, dadurch gekennzeichnet, daß die beflockten Flächen (13) bei nach unten gerichteter Flockschicht behandelt werden.

7. Verfahren nach einem der Ansprüche 4 bis 6, dadurch gekennzeichnet, daß dem Wasser ein Oberflächenentspannungsmittel zugesetzt ist.

8. Verfahren nach einem der Ansprüche 4 bis 7, dadurch gekennzeichnet, daß mit Wassertemperaturen zwischen 60_{°}C und 100_{°}C gearbeitet wird.

9. Verfahren nach einem oder mehreren der Ansprüche 4 bis 8, dadurch gekennzeichnet, daß die beflockten Flächen (13) mit Wasserdampfbestrahlung (15) vorbehandelt werden.

10. Verfahren nach einem oder mehreren der Ansprüche 4 bis 9, dadurch gekennzeichnet, daß die Beflockung und Restfaser-Reinigung am Folienmaterial (14) oder an Zuschnitten des Folienmaterials vor Ausformung des Behälters durchgeführt werden.

11. Verfahren nach Anspruch 10, dadurch gekennzeichnet, daß die beflockten Flächen (13) konvex gebogen und im Biegungsbereich behandelt werden.

## Revendications

1. Récipient (4) en forme d'écuelle ou de coupe pour recevoir des aliments, constitué d'un matériau en feuille (6) métallique ou plastique, caractérisé par le fait que le récipient (4) est revêtu, par flocage, sur ses surfaces extérieures - éventuellement à l'exclusion de son bord de fermeture (8) - de fibres de matière plastique (10, 11), l'ensemble de ces fibres étant ancrées dans la couche de colle (9).

2. Récipient selon la revendication 1, caractérisé par le fait que la longueur des fibres de la couche de flocage (7) est comprise entre environ 0,3 et 0,5 millimètres.

3. Récipient selon la revendication 1 ou 2, caractérisé par le fait que la couche de flocage (7) est constituée par un mélange de fibres coupées (10) et broyées (11).

4. Procédé de fabrication d'un récipient selon la revendication 1, caractérisé par le fait que, lors du flocage, et après le durcissement de la colle, les surfaces floquées (13) sont arrosées avec de l'eau appliqué sous haute pression, puis sont séchées.

5. Procédé selon la revendication 4, caractérisé par le fait que les surfaces floquées (13) sont arrosées avec de l'eau plusieurs fois, et ce, suivant différentes directions (17, 18).

6. Procédé selon la revendication 4 ou 5, caractérisé par le fait que les surfaces floquées (13) sont traitées par couche de flocage dirigée vers le bas.

7. Procédé selon l'une des revendications 4 à 6, caractérisé par le fait qu'un agent de détente superficielle est ajouté à l'eau.

8. Procédé selon l'une des revendications 4 à 7, caractérisé par le fait que l'on opère avec des températures d'eau comprises entre 60_{°}C et 100_{°}C.

9. Procédé selon l'une ou plusieurs des revendications 4 à 8, caractérisé par le fait que les surfaces floquées (13) sont prétraitées par irradiation à la vapeur d'eau (15).

10. Procédé selon l'une ou plusieurs des revendications 4 à 9, caractérisé par le fait que le flocage et le nettoyage des fibres restantes sont effectuées, avant la mise en forme du récipient, sur la matière en feuille (14) ou sur des flans découpés dans la matière en feuille.

11. Procédé selon la revendication 10, caractérisé par le fait que les surfaces floquées (13) sont cintrées à l'état convexe et traitées dans la zone de cintrage.

## Claims

1. Tray- or cup-shaped container (4) for foodstuffs made of metal or plastic foil material (6), characterised in that the container (4) is coated on its exterior surfaces - with the possible exception of its sealing edge (8) - with particles of synthetic fibre (10, 11) all the fibres (10, 11) being anchored in the adhesive layer (9).

2. Container as in Claim 1, characterised in that the length of the fibres of the coating (7) is between approximately 0.3 and 0.5 millimetres.

3. Container as in Claim 1 or 2, characterised in that the coating (7) consists of a mixture of cut (10) and milled (11) fibres.

4. Process for production of a container as in Claim 1, characterised in that during coating after hardening of the adhesive the coated surfaces (13) are sprayed with water under high pressure and then dried.

5. Process as in Claim 4, characterised in that the coated surfaces (13) are sprayed with water several times and from different directions (17, 18).

6. Process as in Claims 4 or 5, characterised in that the coated surfaces (13) are treated with the coated surface facing downwards.

7. Process as in Claims 4 to 6, characterised in that a surface tension reduction agent is added to the water.

8. Process as in Claims 4 to 7, characterised in that water is used at a temperature between 60 and 100 degrees centigrade.

9. Process as in one or more of Claims 4 to 8, characterised in that the coated surfaces (13) are pre-treated with a steam jet (15).

10. Process as in one or more of Claims 4 to 9, characterised in that coating and removal of waste fibres from the foil material (14) or from sections of the foil material is carried out before forming of the container.

11. Process as in Claim 10, characterised in that the coated surfaces (13) are bent in convex fashion and treated in the area of the bend.
